# EUROPÄISCHE PATENTSCHRIFT

(11) **EP 0 379 692 B1**
(45) Veröffentlichungstag und Bekanntmachung des Hinweises auf die Patenterteilung: **02.11.1994**
(21) Anmeldenummer: 89123011.2
(22) Anmeldetag: 13.12.1989
(51) Int. Cl.: B65D 51/32, A45D 40/26

(54) **Pinsel zum Auftragen einer flüchtige Lösungsmittel enthaltenden Flüssigkeit, insbesondere Nagellack**
Brush for applying a liquid containing a volatile solvent, in particular a nail varnish
Pinceau pour appliquer un liquide contenant un solvant volatile, en particulier un vernis à ongles

(30) Priorität: 24.01.1989 DE 8900712 U
(43) Veröffentlichungstag der Anmeldung: 01.08.1990
(73) Patentinhaber: Schmidt, Jürgen, D-73207 Plochingen (DE)
(72) Erfinder: Schmidt, Jürgen, D-73207 Plochingen (DE)
(74) Vertreter: Rüger, Rudolf, Dr.-Ing.

(56) Entgegenhaltungen:
- EP-A- 0 290 920
- DE-U- 8 709 722
- US-A- 2 558 334
- US-A- 2 940 628

## Beschreibung

Die Erfindung betrifft einen Pinsel zum Auftragen einer flüchtige Lösungsmittel enthaltenden Flüssigkeit, insbesondere Nagellack, mit einem Schaft, in dessen einem Ende ein Borstenkörper aufgenommen ist, und dessen anderes Ende in einen Stutzen mit größeren Querabmessungen als der Schaft ausläuft, sowie mit einer Einrichtung zum abdichtenden Verschluß einer den Pinsel aufnehmenden, einen Halsteil aufweisenden Flasche oder dergl. Behälter, entsprechend Oberbegriff von Anspruch 1.

Die US-A-2 558 334 zeigt eine Nagellackflasche mit einem aufgeschraubten Deckel. Der Deckel trägt an seiner dem Flaschenhals zugekehrten Unterseite eine rohrförmige Halterungseinrichtung, in der der Pinsel mit seinem Stiel eingesteckt ist, wobei der Außendurchmesser des Halterungsröhrchens kleiner als die lichte Weite des Flaschenhalses ist.

Damit die in der Nagellackflasche enthaltene Flüssigkeit nicht infolge des Verdunstens des Lösungsmittels eintrocknet, liegt um das Halterungsröhrchen herum eine Dichtscheibe aus einem weichen dichtenden Material, das sich beim Aufschrauben der Kappe an die Stirnseite des Flaschenhalses anschmiegt und das Innere der Flasche abdichtet.

Diese Form der Dichtung wirkt nur dann, wenn die Schraubkappe fest auf die Flasche aufgeschraubt ist.

Zum Verschließen eines Behälters für Teststreifen ist es aus der EP-A-0 290 920 bekannt, einen Verschlußstopfen zu verwenden, der aus einer Kappe und einem daran angeformten rohrförmigen Zapfen besteht. Der Zapfen ist an seiner Außenumfangsfläche mit einem umlaufenden Ringwulst versehen, mit dessen Hilfe der Stopfen gegen die Innenseite des im wesentlichen zylindrischen Behälters abdichtet.

Aufgabe der Erfindung ist es daher, einen Pinsel mit Flaschenverschlußeinrichtung zu schaffen, die dem Eintrocknen des Flascheninhaltes entgegenwirkt, auch wenn die Flasche nicht ordnungsgemäß verschlossen ist.

Diese Aufgabe wird durch einen an dem Stutzen umlaufenden Ringwulst, der bei in den Flaschenhalsteil der Flasche oder dergl. Behälter vollständig oder wenigstens fast vollständig eingeführtem Pinsel für eine abdichtende Anlage an der Innenwand des Halsteiles längs einer an seinem Umfang ringsumlaufenden Dichtfläche eingerichtet ist.

Üblicherweise ist der Pinsel als Ganzes - ohne den Borstenkörper aus Nylon - also der Schaft, der Stutzen und der Ringwulst aus verformbarem und lösungsmittelbeständigem Material, vorzugsweise einem thermoplastischen Kunststoff, z.B. Polyethylen, als einstückiges Spritzgußteil hergestellt. Dabei haben der Schaft und der Stutzen in der Regel eine rotationssymmetrische Gestalt, was sowohl die Herstellung als auch den Gebrauch vereinfacht, da der Schaft und ein Teil des Stutzens in die meist runde Öffnung des Halsteiles der Nagellackflasche einführbar sein müssen. Wenn zumindest der Borstenkörper im Querschnitt oval ist, steht für die Applikation der Flüssigkeit, z.B. des Nagellacks, eine größere Fläche zur Verfügung.

Bei einer bevorzugten Ausführungsform weist der Ringwulst eine im wesentlichen kreisabschnittsförmige Querschnittsgestalt auf. Damit ist eine Abdichtung der Flasche bei in den Halsteil eingeführtem Pinsel gewährleistet, da der Ringwulst beim Einführen des Pinsels an der Innenwand des Halsteiles eine umlaufende dichtende Anlagefläche herstellt, die eine sichere Abdichtung der Flasche gewährleistet, auch wenn die Flasche nicht vollständig verschlossen ist.

Um den Pinsel mit der daran befindlichen Schraubkappe bei der Herstellung und im späteren Gebrauch leichter und sicherer in den Halsteil der Flasche einführen bzw. verschrauben zu können, kann der Stutzen in einen sich an den Ringwulst in Richtung auf den Schaft anschließenden Übergangsbereich auslaufend ausgebildet sein, der sich auf den Schaft hin verjüngt. Ein derartiger beispielsweise konischer Übergangsbereich zentriert den Pinsel bezüglich des Halsteiles derart, daß der Ringwulst längs seines Umfanges gleichmäßig an der Innenwand des Halsteiles in Anlage kommt.

Bei einer bevorzugten Ausführungsform ist an dem Stutzen zwischen dem Ringwulst und der Stirnfläche des Stutzens eine umlaufende Ringschulter angeformt, der bei in den Halsteil der Flasche vollständig oder wenigstens fast vollständig eingeführtem Pinsel oben auf dem Rand des Halsteiles aufsitzen kann. Diese Maßnahme bewirkt insbesondere im zugeschraubten Zustand der Schraubkappe eine zusätzliche Abdichtung der Flasche etc., außerdem hat damit das Gewinde in der Schraubkappe einen eindeutigen Anschlag und kann nicht überdreht werden. Durch die Rastmittel ist der Pinsel sicher mit der Schraubkappe verrastet und kann auch dann, wenn er durch angetrockneten Nagellack festsitzt, ohne großen Kraftaufwand gelöst werden.

Mit Vorteil weist in diesem Fall der Pinsel an der dem Rand des Halsteiles der Flasche zugewandten Stirnfläche der Ringschulter in radialem Abstand zu der Außenwand des Stutzens koaxial zu diesem eine umlaufende Dichtlippe auf. Damit sind Unebenheiten am Rand des Halsteiles leichter auszugleichen, da die Dichtlippe sich besser an kleine Vertiefungen oder Erhebungen des üblicherweise ungeschliffenen Randes des Halsteiles anpaßt.

Bei einer anderen möglichen Ausführungsform der Dichtlippe hat diese eine im wesentlichen dreieckförmige Querschnittsgestalt, wobei die von der Stirnfläche der Ringschulter wegweisende Umlaufkante der Dichtlippe bei in den Halsteil der Flasche vollständig oder wenigstens fast vollständig eingeführtem Pinsel oben auf dem Rand des Halsteiles dicht aufsitzen kann. Es sind aber auch andere Querschnittsgestaltungen, beispielsweise halbrunde oder rechteckige denkbar.

Mit Vorteil ist die Dichtlippe einstückig an der Stirnfläche der Ringschulter angeformt und aus dem gleichen Material gebildet wie die Ringschulter.

In der Zeichnung ist ein Ausführungsbeispiel des Gegenstandes der Erfindung veranschaulicht. Es zeigen:
- Fig. 1: einen Pinsel gemäß der Erfindung in einer teilweise geschnittenen seitlichen Ansicht,
- Fig. 2: einen mit II bezeichneten Ausschnitt aus Fig. 1, in einer vergrößerten Schnittdarstellung,
- Fig. 3: eine Schraubkappe zur Aufnahme der Pinsels gemäß Fig. 1 in einer teilweise geschnittenen seitlichen Ansicht und
- Fig. 4: den Schaft des Pinsels aus Fig. 1, geschnitten entlang der Linie IV-IV aus Fig. 1, in einer vergrößerten Darstellung.

In Fig. 1 ist ein Pinsel 1 zum Auftragen von Nagellack veranschaulicht. Der Pinsel 1 ist als Spritzgußteil aus Polyethylen an einem Stück hergestellt und besteht aus einem länglichen Schaft 2, in dessen unterem Ende stirnseitig ein Borstenkörper 3 mit Nylonborsten aufgenommen ist, und dessen oberes Ende in einen rotationssymmetrischen Stutzen 4 größeren Durchmessers als der Schaft 2 ausläuft.

Der aus Materialersparnisgründen innen hohle Stutzen 4 hat eine im wesentlichen kreiszylindrische Gestalt und weist über einen Teil seiner Länge einen Außendurchmesser auf, der geringfügig kleiner als der Innendurchmessers eines lediglich teilweise veranschaulichten Halsteiles 6 einer Flasche oder eines ähnlichen Behälters ist, in den der Pinsel 1 einführbar ist. Im unteren Drittel des Stutzens 4 ist an diesem einstückig ein umlaufender im Querschnitt kreisabschnittförmiger Ringwulst 7 angeformt, dessen Außendurchmesser etwas größer als der Innendurchmesser des Halsteiles 6 ist. Bei in den Halsteil 6 der Flasche vollständig oder wenigstens fast vollständig eingeführtem Stutzen 4 liegt der Ringwulst 7 an der Innenwand 8 des Halsteiles 6 unter radialer Vorspannung dicht an und bildet längs seines Umfanges mit der Innenwand 8 einen ringsumlaufenden Anlagebereich in Gestalt einer Dichtfläche 10.

Anschließend an den Ringwulst 7 läuft der Stutzen 4 zu dem Schaft 2 hin in einen Übergangsbereich 9 aus, der sich in Richtung auf den Schaft 2 hin konisch verjüngt.

Es ist auch möglich, in dem Stutzen 4 eine umlaufende Ringnut vorzusehen, in die ein Dichtungsring so eingesetzt ist, daß er an der Innenwand 8 des Halsteiles 6 so wie der oben beschriebene Ringwulst 7 unter radialer Vorspannung dicht anliegt.

Zwischen dem Ringwulst 7 und der Stirnfläche 11 des Stutzens 4 ist eine umlaufende etwa kreiszylindrisch gestaltete Ringschulter 12 angeformt, die bei in den Halsteil 6 der Flasche vollständig oder wenigstens fast vollständig eingeführtem Pinsel 1 oben auf dem Rand 13 des Halsteiles aufsitzen kann. An der oberen Außenkante der Ringschulter 12 ist eine Fase 14, sowie an der Stirnfläche 11 eine Fase 15 ausgebildet, um ein Einsetzen in eine weiter untenstehend beschriebene Schraubkappe 16 zu erleichtern.

An der dem Rand 13 des Halsteiles 6 zugewandten Stirnfläche 17 der Ringschulter 12 ist in radialem Abstand zur Außenwand 18 des Stutzens koaxial zu diesem eine umlaufende Dichtlippe 19 einstückig angeformt, die aus dem gleichen Material besteht wie die Ringschulter 12.

Die Dichtlippe 19 hat eine im wesentlichen dreieckförmige Querschnittsgestalt, wobei die von der Stirnfläche 17 der Ringschulter 12 wegweisende Umlaufkante 21 der Dichtlippe 19 bei in den Halsteil vollständig oder wenigstens fast vollständig eingeführtem Pinsel 1 etwa mittig oben auf dem Rand 13 des Halsteiles 6 dicht aufsitzen kann.

Der Halsteil 6 trägt an seiner Außenseite ein in den Fig. 1 und 2 lediglich andeutungsweise veranschaulichtes Außengewinde 22. Eine in Fig. 3 dargestellte Schraubkappe 16, die aus Kunststoff, beispielsweise Polypropylen, ebenfalls als Spritzgußteil hergestellt ist und in die ein Innengewinde 23 eingeformt ist, kann auf das Außengewinde 22 aufgeschraubt werden. An das Innengewinde 23 anschließend ist im Innern der Schraubkappe 16 eine zylindrisch gestufte Ausnehmung 24 vorhanden, deren Gestalt der des Stutzens 4 mit der Ringschulter 12 entspricht. In diese Ausnehmung 24 wird der Stutzen 4 eingesetzt, wobei die Fasen 14 und 15 an der Stirnfläche 11 bzw. an der Ringschulter 12 das Einsetzen erleichtern.

An dem Stutzen 4 ist zwischen seiner Stirnfläche 11 und der Ringschulter 12 eine sich über den ganzen Umfang erstreckende Rastnut 25 vorgesehen, die parallel zu der Ringschulter 12 verläuft. Der Rastnut 25 entsprechend ist in der Ausnehmung 24 der Schraubkappe 16 eine umlaufende Rastwulst 26 ausgebildet. Bei in die Schraubkappe 16 eingesetztem Pinsel 1 verrasten die von der Rastnut 25 und der Rastwulst 26 gebildeten Rastmittel miteinander und der Pinsel 1 ist unverlierbar in der Schraubkappe 16 gehalten.

Der Schaft 2 und der Borstenkörper 3 können im Querschnitt eine kreisförmige oder eine länglich-ovale Gestalt aufweisen. Bei der in Fig. 1 gezeigten kreisförmigen Gestalt ist der Borstenkörper 3 mit seinem zu dem Schaft 2 zeigenden Ende 27 in einer zentrischen Bohrung 28 in dem Schaft 2 aufgenommen und geeignet verklebt. In Fig. 4 ist gezeigt, daß bei ovalem Schaft 2 in seiner von dem Stutzen 4 abgelegenen Bodenfläche 29 eine annähernd ovale, schlitzförmige Vertiefung 31 vorgesehen ist, in die der Borstenkörper 3 mit seinem Ende 27 eingeklebt ist.

## Patentansprüche

1. Pinsel (1) zum Auftragen einer flüchtige Lösungsmittel enthaltenden Flüssigkeit, insbesondere Nagellack, mit einem Schaft (2), in dessen einem Ende ein Borstenkörper (3) aufgenommen ist, und dessen anderes Ende in einen Stutzen (4) mit größeren Querabmessungen als der Schaft (2) ausläuft, sowie mit einer Einrichtung zum abdichtenden Verschluß einer den Pinsel (1) aufnehmenden, einen Halsteil aufweisenden Flasche oder dergl. Behälter,
gekennzeichnet durch
einen an dem Stutzen (4) umlaufenden Ringwulst (7), der bei in den Flaschenhalsteil (6) der Flasche oder dergl. Behälter vollständig oder wenigstens fast vollständig eingeführtem Pinsel (1) für eine abdichtende Anlage an der Innenwand (8) des Halsteiles (6) längs einer an seinem Umfang ringsumlaufenden Dichtfläche (10) eingerichtet ist.

2. Pinsel (1) nach Anspruch 1, dadurch gekennzeichnet, daß der Schaft (2), der Stutzen (4) und der Ringwulst (7) aus verformbarem Material, vorzugsweise einem thermoplastischen Kunststoff bestehen.

3. Pinsel (1) nach Anspruch 1, dadurch gekennzeichnet, daß der Ringwulst (7) einstückig an dem Stutzen (4) angeformt ist.

4. Pinsel (1) nach Anspruch 1, dadurch gekennzeichnet, daß der Ringwulst (7) eine im wesentlichen kreisabschnittsförmige Querschnittsgestalt aufweist.

5. Pinsel (1) nach Anspruch 1, dadurch gekennzeichnet, daß der Stutzen (4) in einen sich an den Ringwulst (7) in Richtung auf den Schaft (2) anschließenden Übergangsbereich (9) ausläuft, der sich auf den Schaft (2) hin verjüngt.

6. Pinsel (1) nach Anspruch 1, dadurch gekennzeichnet, daß an dem Stutzen zwischen dem Ringwulst (6) und der Stirnfläche des Stutzens (4) eine umlaufende Ringschulter (14) angeformt ist, die bei in den Halsteil (6) vollständig oder wenigstens fast vollständig eingeführtem Pinsel (1) oben auf dem Rand (13) des Halsteiles (6) aufsitzen kann,

7. Pinsel (1) nach Anspruch 1, dadurch gekennzeichnet, daß er an der, dem Rand (13) des Halsteiles (6) zugewandten Stirnfläche (17) der Ringschulter (12) in radialem Abstand zu der Außenwand des Stutzens (4) koaxial zu diesem eine umlaufende Dichtlippe (19) aufweist.

8. Pinsel (1) nach Anspruch 7, dadurch gekennzeichnet, daß die Dichtlippe (19) eine im wesentlichen dreieckförmige Querschnittsgestalt aufweist, wobei die von der Stirnfläche (17) der Ringschulter (12) wegweisende Umlaufkante (21) der Dichtlippe (19) bei in den Halsteil (6) vollständig oder wenigstens fast vollständig eingeführtem Pinsel (1) oben auf dem Rand (13) des Halsteiles (6) dicht aufsitzen kann.

9. Pinsel (1) nach Anspruch 7, dadurch gekennzeichnet, daß die Dichtlippe (19) einstückig an der Stirnfläche (17) der Ringschulter (12) angeformt ist.

10. Pinsel (1) nach Anspruch 7, dadurch gekennzeichnet, daß die Dichtlippe (19) aus dem gleichen Material gebildet ist wie die Ringschulter (12).

11. Pinsel nach einem der vorhergehenden Ansprüche, dadurch gekennzeichnet, daß zumindest der Borstenkörper (3) eine ovale Querschnittsgestalt aufweist und daß in der von der Stirnfläche (11) des Stutzens (4) abgelegenen Bodenfläche (29) des Schaftes (2) eine schlitzförmige Vertiefung (31) zur Aufnahme eines Endes (27) des Borstenkörpers (3) vorgesehen ist.

12. Pinsel nach einem der vorhergehenden Ansprüche, dadurch gekennzeichnet, daß an dem Stutzen (4) zwischen der Stirnfläche (11) und der Ringschulter (12) Rastmittel (25) vorgesehen sind, über die der Pinsel (1) mit zugeordneten weiteren Rastmitteln (26) in einer Schraubkappe (16) od.dgl. Mittel zum Abdecken der Flasche verrastbar ist.

## Claims

1. A brush (1) to apply a substance containing volatile solvents, in particular nailpolish, comprising a shaft (2), one end of which holds a body of bristles (3) while the other end thickens to a connecting piece (4) with wider transverse dimensions than the shaft (2), and a device to seal tightly a bottle or similar container, containing the brush (1) and featuring a neckpart, characterized by an annular hump (7) extending around the connecting piece (4) which hump (7) is adapted to provide, along a sealing surface (10) circumferentially extending on its outer periphery, a leakproof engagement with the inner surface (8) of said neckpart (6), if the brush (1) is completely or nearly completely inserted into the neckpart (6) of the bottle or similar container.

2. The brush (1) according to claim 1, is characterized in that the shaft (2), the connecting piece (4) and the hump (7) are made of deformable material, preferably of a thermoplastic resin.

3. The brush (1) according to claim 1, is characterized in that the hump (7) is integrally moulded in one piece with the connecting piece (4).

4. The brush (1) according to claim 1, is characterized in that the hump (7) has a cross sectional shape of a segment of a circle.

5. The brush (1) according to claim 1, is characterized in that the connecting piece (4) tapers down to a sleeve (9) which is adjacent to the hump (7) in the direction of the shaft (2).

6. The brush (1) according to claim 1, is characterized in that the connecting piece (4), between the hump (7) and the top end of the connecting piece (4) forms a flange (12) which can rest on the top edge (13) of the neck part (6) if the brush (1) is completely or nearly completely inserted.

7. The brush (1) according to claim 1, is characterized in that on the face (17) of the flange (12) facing the rim (13) of the neck part (6) in radial distance to the outer surface of the connecting piece (4) and coaxial to the same it features an annular sealing rib (19).

8. The brush (1) according to claim 1, is characterized in that the annular sealing rib (19) has basically a cross sectional shape of a triangle, while the point (21) of the annular sealing rib (19) outside the face (17) of the flange (12) can rest on the rim (13) of the neck part (6) if the brush (1) is completely or nearly completely inserted.

9. The brush (1) according to claim 1, is characterized in that the annular sealing rib (19) is integrally moulded with the face (17) of the flange (12) in one piece.

10. The brush (1) according to claim 1, is characterized in that the annular sealing rib (19) is made from the same material as the flange (12).

11. The brush according to the above claims, is characterized in that the body of bristles (3) shows an oval cross section and in that in the bottom surface (29) of the shaft (2) facing away from the face (11) of the connecting piece (4) there will be a slotted cavity (31) to receive one end of the body of bristles (3).

12. The brush according to the above claims, is characterized in that the connecting piece (4) between the face (11) and the flange (12), there will be notches (25), through which the brush (1), with corresponding further notches (26), can be locked in a screw-on-cap (16) or equivalent device to cover the bottle.

## Revendications

1. Pinceau (1) pour appliquer un liquide contenant des solvants volatils, en particulier un vernis à ongle, comportant un manche (2) dans lequel est planté, à une de ses extrémités, une partie brosse (3) et dont l'autre extrémité se termine par un manchon (4) ayant des dimensions transversales supérieures à celles du manche (2) et comportant un dispositif de fermeture étanche d'un flacon à col ou d'un récipient similaire destiné à recevoir le pinceau (1),
caractérisé par un bourrelet circulaire (7) qui est prévu sur le manchon et est agencé de manière à venir en contact d'étanchéité sur la paroi interne (8) de la partie formant col (6), le long d'une surface d'étanchéité (10) circulaire, lorsque le pinceau (1) est entièrement ou au moins presque entièrement rentré dans la partie formant col (6) du flacon ou du récipient similaire.

2. Pinceau (1) selon la revendication 1, caractérisé en ce que le manche (2), le manchon (4) et le bourrelet circulaire (7) sont constitués d'un matériau déformable, de préférence d'un matériau synthétique thermoplastique.

3. Pinceau (1) conforme à la revendication 1, caractérisé en ce que le bourrelet circulaire (7) est formé d'une pièce avec le manchon (4).

4. Pinceau (1) conforme à la revendication 1, caractérisé en ce que, en section transversale, le bourrelet circulaire (7) a essentiellement la forme d'un secteur de cercle.

5. Pinceau (1) conforme à la revendication 1, caractérisé en ce que le manchon (4) se raccorde dans la direction du manche (2) à une partie de transition (9) qui est adjacente au bourrelet circulaire et se rétrécit en direction du manche (2).

6. Pinceau (1) conforme à la revendication 1, caractérisé en ce qu'un épaulement circulaire (14) est formé sur le manchon, entre le bourrelet circulaire (7) et la face frontale du manchon (4), lequel épaulement repose sur le bord supérieur (13) de la partie formant col (6) lorsque le pinceau (1) est complètement ou au moins presque entièrement rentré dans la partie formant col (6).

7. Pinceau (1) conforme à la revendication 1, caractérisé en ce qu'il présente, sur la face frontale (17) de l'épaulement circulaire (12) tournée vers le bord (13) de la partie formant col (6), une lèvre d'étanchéité (19) circulaire qui s'étend à distance radiale de la paroi extérieure du manchon (4) et est concentrique avec celle-ci.

8. Pinceau (1) conforme à la revendication 7, caractérisé en ce que en section transversale, la lèvre d'étanchéité (19) a une forme essentiellement triangulaire, l'arête circulaire (21) de la lèvre d'étanchéité (19) éloignée de la face frontale (17) de l'épaulement circulaire (12) reposant avec étanchéité sur le bord (13) de la partie formant col (6) lorsque le pinceau (1) est entièrement ou au moins presque entièrement rentré dans ladite partie formant col (6).

9. Pinceau (1) conforme à la revendication 7, caractérisé en ce que la lèvre d'étanchéité (19) est venue d'une pièce avec la face frontale (17) de l'épaulement circulaire (12).

10. Pinceau (1) conforme à la revendication 7, caractérisé en ce que la lèvre d'étanchéité (19) est constituée du même matériau que l'épaulement circulaire (12).

11. Pinceau conforme à l'une des revendications précédentes, caractérisé en ce qu'au moins la partie brosse (3) présente une section transversale ovale et en ce qu'une encoche en forme de fente (31) est pratiquée dans la surface de fond (29) du manche (2) éloignée de la face frontale (11) du manchon (4), aux fins de recevoir une extrémité (27) de la partie brosse (3).

12. Pinceau conforme à l'une des revendications précédentes, caractérisé en ce qu'il est prévu sur le manchon (4), entre la face frontale (11) et l'épaulement circulaire (12), des moyen d'encliquetage (25) à l'aide desquels le pinceau (1) qui est pourvu de moyens d'encliquetage (26) associés peut être encliqueté dans un bouchon (16) à visser ou dans un moyen de fermeture similaire de la bouteille.
